# FASCICULE DE BREVET EUROPEEN

(11) **EP 0 099 763 B1**
(45) Date de publication et mention de la délivrance du brevet: **16.07.1986**
(21) Numéro de dépôt: 83401000.1
(22) Date de dépôt: 19.05.1983
(51) Int. Cl.: G03G 19/00, G03G 15/09

(54) **Dispositif pour l'application de particules solides de révélateur sur l'élément d'enregistrement d'une imprimante non impact**
Einrichtung zum Anbringen von Entwicklungspulver auf der Aufzeichnungsrolle eines nichtmechanischen Druckers
Toner powder applicator on the imaging roller of a non-impact printer

(30) Priorité: 08.07.1982 FR 8212020
(43) Date de publication de la demande: 01.02.1984
(73) Titulaire: BULL S.A., 78430 Louveciennes (FR)
(72) Inventeur: Voirin, Jean-Philippe, F-70400 Hericourt (FR); Cherbuy, Bernard, F-90000 Belfort (FR)
(74) Mandataire: Davroux, Yves

## Description

La présente invention concerne un dispositif pour l'application de particules solides de révélateur sur l'élément d'enregistrement d'une imprimante non-impact.

Dans les équipements modernes qui sont utilisés pour le traitement de l'information, on emploie de plus en plus des imprimantes rapides dans lesquelles l'impression des caractères est réalisée sans pour cela faire appel à l'impact de types d'impression en relief sur une feuille de papier réceptrice. Ces machines imprimantes, dites non-impact ou encore à transfert sans frappe, comportent généralement un élément d'enregistrement constitué le plus souvent par un tambour rotatif ou une courroie sans fin, à la surface duquel on peut former, par voie électrostatique ou magnétique, des zones sensibilisées appelées également images latentes qui correspondent aux caractères ou images à imprimer. Ces images sont ensuite développées, c'est-à-dire rendues visibles, à l'aide d'un révélateur pulvérulent qui, déposé sur l'élément d'enregistrement, n'est attiré, que par les zones sensibilisées de celui-ci. Après quoi, cet élément d'enregistrement est amené au contact d'une feuille de papier afin de permettre aux particules de révélateur qui ont été déposées sur ces zones d'être transférées sur cette feuille pour y être définitivement fixées.

Pour appliquer ce révélateur pulvérulent sur l'élément d'enregistrement d'une machine imprimante de ce genre, on a utilisé, dans l'art antérieur, divers dispositifs d'application. C'est ainsi, par exemple, que l'on a employé un dispositif qui comporte un carter contenant le révélateur pulvérulent, ce carter présentant une ouverture devant laquelle passe l'élément d'enregistrement, l'encrage de cet élément étant réalisé par une brosse cylindrique qui, tournant à l'intérieur du carter, projette les particules de révélateur vers la surface de l'élément qui défile devant cette ouverture. Toutefois, ce dispositif ne donne pas entière satisfaction à l'usage du fait qu'il provoque, d'une part la formation d'un nuage de particules de révélateur qui se répand à l'extérieur du carter, ce qui est particulièrement désagréable pour les personnes qui, se trouvant à proximité de l'imprimante, sont atteintes par ce nuage, d'autre part, une électrisation indésirable des particules qui, projetées vers l'élément d'enregistrement, peuvent alors subsister sur les zones non sensibilisées de celui-ci par suite d'une attraction électrostatique.

Dans le cas où le révélateur est capable d'être attiré magnétiquement, on peut utiliser, pour appliquer ce révélateur, un rouleau magnétique du type de celui qui a été décrit et représenté dans le brevet français FR-A-1 566 007 et qui comporte une série d'éléments magnetiques allongés, disposés les uns à côté des autres, autour d'un arbre, parallèlement à celui-ci, chacun de ces éléments magnétiques étant magnétisé radialement de manière à présenter une polarité magnétique constante surtoute sa longueur, les polarités magnétiques présentées par deux éléments magnétiques contigus étant opposées. Cependant, ce rouleau magnétique qui donne de bons résultats lorsqu'on l'utilise, dans un appareil de développement d'images latentes de charge électrostatique, pour transporter un révélateur pulvérulent capable d'être attiré magnétiquement, ne donne pas entière satisfaction lorsqu'on veut l'utiliser comme rouleau transporteur de révélateur pulvérulent dans un appareil de développement d'images latentes magnétiques tel que, par exemple, une machine imprimante magnétique. C'est que en effet, du fait que ce rouleau magnétique est placé à proximité immédiate de l'élément d'enregistrement des images latentes magnétiques, cet élément d'enregistrement se trouve nécessairement soumis à l'action des flux magnétiques engendrés par les éléments magnétiques de ce rouleau, si bien que les informations qui sont enregistrées sur cet élément d'enregistrement risquent d'être fortement altérées au moment où elles passent devant ce rouleau applicateur de révélateur. Cet inconvénient peut être supprimé en interposant, entre le rouleau applicateur et l'élément d'enregistrement, un déflecteur destiné à recueillir les particules de révélateur transportées par le rouleau, ce déflecteur ayant l'un de ses bords disposé à proximité immédiate de l'élément d'enregistrement pour constituer avec celui-ci un auget, ayant sensiblement la forme d'un dièdre, dans lequel viennent s'accumuler les particules de révélateur recueillies par le déflecteur. On réalise ainsi un dispositif d'application de révélateur du type de celui qui à été décrit et représenté dans le brevet français Fr-A-2 408 462 et dans lequel l'élément d'enregistrement est déplacé dans un sens tel que les particules accumulées dans l'auget sont entraînées vers l'arête du dièdre, les particules entraînées au-delà de cette arête ne restent appliquées que sur les zones sensibilisées de l'élément d'enregistrement. On a toutefois observé que, dans le cas où ce dispositif d'application comportait un rouleau de transport du type de celui décrit dans le brevet français précité FR-A-1 566 007, les particules de révélateur s'alignaient le long des lignes de force externes qui, à la surface du rouleau de transport, partent de chacun des éléments magnétiques présentant une polarité magnétique nord pour aller rejoindre chacun des éléments magnétiques voisins qui présentent une polarité magnétique sud. Etant donné que ces lignes de force externes forment ainsi des arches orientées perpendiculairement à l'axe de rotation du rouleau, les particules de révélateur, en se plaçant le long de ces lignes de force, forment donc des chaînes de particules disposées perpendiculairement à cet axe. Dans ces conditions, lorsque des chaînes de particules sont arrêtées au passage par le déflecteur, elles se brisent mais continuent à former, à l'intérieur de l'auget, des fragments de chaînes présentant une orientation qui est pratiquement perpendiculaire à la surface de l'élément d'enregistrement. Il en résulte que ces particules, lorsqu'elles viennent s'appliquer sur les zones sensibilisées de cet élément, ont tendance à s'associer entre elles pourformerdes agrégatsfilifor- mes de particules ce qui se traduit par l'apparition de traînées de particules à la surface de l'élément d'enregistrement et, par suite, par des traînées particulièrement désagréables à la vue pour les caractères formés lors du transfert de ces particules sur le papier.

Ce même inconvénient apparaît encore lorsque, dans le dispositif d'application mentionné ci-dessus, on remplace le rouleau de transport du type décrit dans le brevet français précité FR-A-1 566 007 par un rouleau de transport du type de celui qui est décrit accessoirement dans le brevet des Etats-Unis d'Amerique US-A-4 185 130, ce dernier rouleau comprenant un cylindre tournant revêtu sur sa surface cylindrique extérieure, d'une bande de matière magnétique, cette bande étant magnétisée de manière à présenter sur sa surface externe des pôles magnétiques formant des lignes magnétiques équidistantes dont la polarité magnétique nord ou sud alterne d'une ligne magnétique à l'autre, chacune de ces lignes s'étendant suivant une hélice à pas constant.

La présente invention remédie à cet inconvénient et propose un dispositif qui permet d'appliquer des particules de révélateur sur l'élément d'enregistrement d'une imprimante non-impact, sans provoquer pour cela, ni une altération des informations enregistrées sur cet élément, ni des traînées de particules sur la surface de cet élément.

Plus précisément, la présente invention concerne un dispositif pour l'application, sur l'élément d'enregistrement d'une imprimante non-impact, de particules solides de révélateur contenues dans un réservoir, ce dispositif comprenant, d'une part un rouleau de transport disposé pour amener ces particules au voisinage de la surface de cet élément, d'autre part un déflecteur interposé entre cet élément et ce rouleau de transport pour recueillir les particules transportées par ce rouleau, ce déflecteur ayant l'un de ses bords disposé à proximité immédiate dudit élément pour constituer avec cet élément un auget ayant sensiblement la forme d'un dièdre, dans lequel viennent s'accumuler les particules ainsi recueillies, cet élément étant déplacé dans un sens où il entraîne ces particules vers l'arête dudit dièdre, les particules entraînées au-dela de cette arête ne restant appliquée que sur les zones sensibilisées dudit élément d'enregistrement, ledit révélateur étant capable d'être attiré magnétiquement, ledit rouleau de transport étant constitué par un cylindre tournant revêtu, sur sa surface cylindrique extérieure, d'une matière magnétique magnétisée de manière à présenter, sur sa face externe, des pôles magnétiques formant des lignes magnétiques équidistantes dont la polarité magnétique nord ou sud alterne d'une ligne magnétique à l'autre, ces lignes magnétiques s'étendant suivant des portions d'hélices à pas constant, ledit dispositif étant caractérisé en ce qu'il y a une pluralité de bandes de ladite matière magnétique, disposées parallèlement à l'axe de rotation et contiguës les unes aux autres, la disposition des hélices étant telle que, sur deux bandes contiguës, le pas des portions d'hélices de l'une de ces deux bandes est inverse de celui des portions d'hélices de l'autre bande.

La présente invention sera mieux comprise et d'autres buts, détails et avantages de celle-ci apparaîtront mieux dans la description suivante, donnée à titre d'exemple non limitatif et en se référant aux dessins annexés sur lesquels:

La figure 1 représente une vue schématique partielle d'une machine imprimante magnétique équipée d'un dispositif d'application de révélateur réalisé selon la présente invention:
la figure 2 est une vue schématique, à grande échelle montrant certains détails de réalisation du dipositif d'application représentée su la figure 1;
la figure 3 est une vue en perspective, avec parties arrachées, d'un rouleau magnétique utilisé dans l'art antérieur pour l'application d'un révélateur sur l'élément d'enregistrement d'une imprimante magnétique, cette vue montrant la façon dont s'orientent les particules de révélateur à la surface de ce rouleau;
la figure 4 représente un premier mode de réalisation d'un rouleau magnétique faisant partie du dispositif d'application qui équipe la machine imprimante représentée sur la figure 1,
la figure 5 représente un second mode de réalisation d'un rouleau magnétique faisant partie du dispositif d'application qui équipe la machine imprimante représentée sur la figure 1,
la figure 6 est une vue en perspective et en coupe partielle, suivant un plan perpendiculaire à l'axe de rotation, d'une partie du rouleau représenté sur la figure 4.

La machine imprimante dont une partie a été schématiquement représentée sur la figure 1 comprend un élément d'enregistrement qui est constitué, dans l'exemple décrit, per un tambour magnétique 10. Ce tambour magnétique 10 est entrainé en rotation, dans le sens de la flèche F, par un moteur électrique (non représenté). L'enregistrement des informations sur ce tambour est réalisé par un organe d'enregistrement magnétique 11 qui est disposé à proximité de la surface externe du tambour. Dans l'exemple décrit, cet organe d'enregistrement 11 est formé d'un ensemble comprenant plusieurs têtes d'enregistrement magnétiques qui, placées les unes à côté des autres, sont alignées parallèlement à l'axe de rotation 12 du tambour 10. Chacune de ces têtes engendre, lorsqu'elle est excitée à différentes reprises par un courant électrique, un champ magnétique variable, ce qui a pour effet de créer des domaines magnétisés ou «points magnétiques» sur la surface du tambour qui défile devant l'organe d'enregistrement 11. Les instants d'excitation de ces têtes sont d'ailleurs établis, de manière connue, de façon à obtenir sur la surface du tambour des ensembles de domaines magnétiques 13, appelés zones magnétisées ou images magnétiques latentes, dont la forme correspond à celle des caractères à imprimer. Ces zones magnétisées 13 passent ensuite devant un dispositif d'application 14 qui est disposé au-dessous du tambour 10 et qui permet d'appliquer sur la surface du tambour des particules d'un révélateur pulvérulent contenu dans un réservoir 1 5. Les particules de révélateur qui sont ainsi appliquées sur le tambour 10 n'adhèrent, en principe, que sur les zones magnétisées de celui-ci, de sorte que les zones magnétisées qui sont passées devant le dispositif d'application 14 apparaissent revêtues d'une couche de révélateur, cette couche formant, sur le tambour 10, l'image des caractères qui doivent être imprimées. Il faut signaler ici que ce révélateur est constitué de particules magnétiques enduites d'une résine thermoplastique. qui, par chauffage est capable de fondre et de se fixer sur un papier sur lequel elle a été déposée. A titre d'exemple le révélateur contenu dans le réservoir 15 peut être celui qui a fait l'objet de la demande de brevet déposé en France par la Demanderesse le 20 Mars 1980 et publiée FR-A-2 478 839. Ainsi qu'on l'a indiqué ci-dessus, ce révélateur qui est appliqué sur le tambour 10 adhère principalement sur les zones magnétisées 13, formant ainsi des dépôts 16 de particules à la surface de ce tambour. Ces dépôts 16 passent alors devant un dispositif de retouche 17 qui a pour rôle d'éliminer les particules ayant adhéré ailleurs sur les zones magnétisées 13, ainsi que les particules qui se trouvent en surnombre sur ces zones. Après quoi, les particules de révélateur qui subsistent sur le tambour 10 sont transférées, en quasi totalité, sur une feuille de papier 18 qui est appliquée sur le tambour 10 grâce à un rouleau de pression 19. Les particules résiduelles de révélateur qui lorsque ce transfert est réalisé, se trouvent encore sur le tambour 10 sont alors enlevées au moyen d'un dispositif de nettoyage 20, de type connu, par exemple à brosse. Après quoi, les zones magnétisées qui sont passées devant le dispositif de nettoyage 20 défilent devant un dispositif d'effacement 21 où elles sont alors effacées, ce qui permet aux portions démagnétisées du tambour 10 de pouvoir être à nouveau magnétisées lorsqu'elles se présentent ensuite devant l'organe d'enregistrement 1 1.

Ainsi qu'on peut le voir sur la figure 1, le dispositif d'application 14 comprend, d'une part un élément de transport 22 qui prélève des particules de révélateur se trouvant dans le réservoir 15 pour les amener au voisinage de la surface du tambour 10, d'autre part, un déflecteur fixe 23 qui est interposé entre l'élément de transport 22 est le tambour 10 pour recueillir les particules transportées par cet élément 22 et les appliquer sur la surface du tambour 10. Un dispositif d'application 14 de ce genre a notamment été décrit et représenté dans le brevet français FR-A-2 408 462. L'élément de transport 22 qui équipe un tel dispositif d'application est constitué habituellement par un rouleau magnétique qui sera décrit plus loin, l'axe de rotation 24 de ce rouleau étant parallèle à l'axe de rotation 12 du tambour 10. Le déflecteur 23 qui est associé à ce rouleau magnétique 22 est une pièce qui, fixée aux deux faces latérales du réservoir 15, présente, comme on le voit sur la figure 2, une face plane 40 limitée par un premier et un second bords 41 et 42 parallèles aux axes 12 et 24, le second bord 42 formant, de préférence, une arête vive pour éviter une accumulation de particules sur ledit bord. Ce déflecteur 23, qui a son premier bord 41 pratiquement en contact avec le rouleau magnétique 22 est disposé de telle façon que son second bord 42 se trouve à proximité immédiate de la surface du tambour 10 et que sa face 40 forme avec le plan défini par l'axe 12 du tambour et l'axe 24 du rouleau magnétique un dièdre dont l'angle est inférieur à quarante cinq degrés.

Le rouleau magnétique 22 est entraîné en rotation, dans le sens indiqué par la flèche R sur les figures 1 et 2, par un moteur électrique (non représenté), ce sens étant tel que les particules de révélateur transportées par le rouleau magnétique 22 sont entraînées vers la face 40 du déflecteur 22 et sont arrêtées au passage, du moins pour la plupart d'entre elles, par ce déflecteur. Les particules qui sont ainsi arrêtés viennent alors s'accumuler dans un auget 43 délimité par la surface du tambour 10 et par la face 40 du déflecteur 23. Le sens de rotation du tambour 10, indiqué par la flèche F, est choisi pour que les particules accumulées dans l'auget 43 soient entraînées vers l'arête vive 42 du déflecteur 23 de façon qu'une partie d'entre elles puisse venir s'appliquer sur les zones magnétisées 13 du tambour 10. Toutefois, les particules ainsi entraînées par le tambour 10 ne sont pas arrêtées au passage par le déflecteur 23, du fait que celui-ci ne touche pas le tambour et qu'il laisse, par conséquent, entre l'arête vive 42 et le tambour 10, une ouverture dont la largeur est suffisante pour permettre aux particules de révélateur entraînées par ce tambour de sortir de l'auget 43. Les particules de révélateur qui, appliquées sur les zones magnétisées du tambour, sortent de l'auget 43, continuent à adhérer sur ces zones et rendent ainsi visibles les caractères qui doivent être imprimés, tandis que celles qui sortent de l'auget 43 sans être retenues par le tambour retombent généralement dans le réservoir 15.

Le rouleau magnétique qui a été représenté avec des parties arrachées sur la figure 3, est de type connu et a été décrit dans le brevet français FR-A-1 566 007. On rappelera ici que ce rouleau comporte un arbre fixe 25 consitué d'une matière présentant une grande perméabilité magnétique tel que le fer doux par exemple. Autour de l'arbre 25 sont disposés des éléments magnétiques 26, ces éléments étant disposés les uns à côté des autres, parallèlement à l'arbre 25, de manière à former un anneau autour de cet arbre. Pour des raisons évidentes de simplification, on n'a représenté, sur la figure 3, que deux éléments magnétiques référencés 26A et 26B, mais il faut signaler que le nombre se ces éléments est bien supérieur à deux, ce nombre étant choisi de manière à être multiple de deux. C'est ainsi que, dans l'exemple illustré par la figure 3, le rouleau comporte huit éléments magnétiques. Ce rouleau comporte en outre un manchon cylindrique 27 placé autour de l'anneau formé par les éléments magnétiques et monté de manière à pouvoir tourner autour de l'arbre 25 dans un sens indiqué par la flèche R sur la figure 3. Ce manchon est réalisé en une matière non magnétique, tel que l'aluminium par exemple. Les éléments magnétiques 26 sont, comme on peut le voir sur la figure 3, magnétisés radialement, c'est-à-dire dans une direction perpendiculaire à l'axe 24 et de telle sorte que chaque élément magnétique présente, sur sa face 28 située en regard du manchon 27, une polarité magnétique qui s'inverse lorsqu'on passe d'un élément magnétique à l'élément magnétique suivant. C'est ainsi, par exemple, que l'élément magnétique 26A montré sur la figure 3 présente, sur sa face située en regard du manchon 27, une polarité magnétique nord (N) tandis que l'élément magnétique 26B qui est contigu à l'élément 26A présente, sur sa face 28 située en regard du manchon 27, une polarité magnétique sud (S). Dans ces conditions, les lignes de force externes du champ magnétique produit par les éléments magnétiques 26 partent des faces 28 présentant une polarité magnétique nord pour aller rejoindre les faces 28 qui présentent une polarité magnétique sud. Sur la figure 3, certaines seulement de ces lignes de force externes, référencées 29 ont été représentées en traits mixtes pour des raisons de simplification. Si le rouleau magnétique que l'on vient de décrire est placé au contact d'un révélateur pulvérulent capable d'être attiré magnétiquement, la surface extérieure du manchon 27 se recouvre, au cours de sa rotation, d'une couche de particules de révélateur. Lors de cette opération, certaines des particules de révélateur viennent adhérer directement sur la surface du manchon 27, alors que d'autres vont se placer en dehors de cette surface, le long des lignes de force externes 29, formant ainsi des chaînes de particules dont certaines, indiquées par 30 sur la figure 3, sont en forme d'arches et dont les autres, indiquées par 31 sur cette figure, ont la forme de portions d'arches orientées sensiblement perpendiculairement à la surface du manchon. Ainsi qu'on peut le voir sur la figure 3, toutes ces chaînes de particules sont contenues dans des plans perpendiculaires à l'axe de rotation 24 du rouleau. Il en résulte que, lorsque les particules de révélateur déposées sur ce manchon sont arrêtées au passage par le déflecteur 23, elles continuent à former des chaînes ou des fragmentes de chaînes 32 qui viennent s'entasser sur la face 40 du déflecteur 23 en restant pratiquement parallèles les unes aux autres comme le montre la figure 3. Ces particules, qui restent ainsi associées entre elles, forment donc lorsqu'elles sont ensuite appliquées sur la surface du tambour 10, des agrégats filiformes de particules qui, non seulement recouvrent alors les zones magnétisées de ce tambour, mais débordent même en dehors de ces zones, de sorte que, lorsque ces agrégats sont ultérieurement transférés sur le papier 18, ils forment des traînées de particules qui nuisent fortement à la qualité de l'impression.

Le rouleau magnétique de la présente invention remédie à cet inconvénient. Dans la forme de réalisation qui est illustré par la figure 4, ce rouleau magnétique 22 estformé d'un cylindre 50 muni d'un arbre 51 lui permettant de tourillonner dans des paliers, non représentés, montés sur les faces latérales du réservoir 5, ces paliers étant disposés de manière que l'axe de rotation 24 de ce rouleau soit parallèle à l'axe de rotation 12 du tambour 10. Ce cylindre 50 est constitué d'un matériau non magnétique, tel que, par exemple, le cuivre, le verre ou encore une matière plastique. Dans l'exemple décrit, on considérera que ce cylindre 50 est réalisé en aluminium. La figure 4 montre que ce cylindre 50 est revêtu, sur sa surface cylindrique extérieure, de bandes 52 de matière magnétique flexible, ces bandes étant contiguës les unes aux autres et disposées parallèlement à l'axe de rotation 24 du cylindre 50. Dans l'exemple illustré par la figure 4, six bandes 52 sont ainsi disposées sur le cylindre 50, chacune de ces bandes s'étendant sur toute la longueur du cylindre. La matière magnétique flexible qui constitue ces bandes est bien connue et est généralement constituée par un élastomère dans lequel ont été incorporées des particules magnétiques. C'est ainsi que cette matière magnétique flexible peut être celle qui est fabriquée industriellement sous le nom de «Ferriflex» (marque déposée) par la société des Produits Chimiques Ugine-Kuhlmann. Comme on peut le voir sur la figure 6 qui montre en coupe, suivant un plan passant par l'axe de rotation 24, une portion du rouleau magnétique de la figure 4, chacune des bandes 52 est magnétisée de façon permanente, dans une direction perpendiculaire à son épaisseur, afin de présenter sur sa face externe, des pôles magnétiques formant des lignes magnétiques telles que 53A, 53B, 53C qui sont équidistantes les unes des autres, la polarité magnétique nord ou sud de ces lignes alternant d'une ligne magnétique à l'autre. Ainsi par exemple, les lignes magnétiques 53A et 53C représentées sur la figure 6 ont une polarité magnétique nord (N), tandis que la ligne magnétique 53B a une polarité magnétique sud (S). Sur les figures 4, 5 et 6 ces lignes magnétiques ont été symboliquement représentées en traits interrompus et sont désignés sur les figures 4 et 5 par la référence générale 53. L'équidistance de ces lignes magnétiques dépend de l'épaisseur de la bande 52. On signalera, à titre d'exemple, que, pour une épaisseur de bande de 1 millimètre, ces lignes magnétiques 53 sont séparées les unes des autres d'une distance égale à 2,54 millimètres et que, pour une épaisseur de bande de 2 millimètres, ces lignes magnétiques sont séparées les unes des autres d'une distance égale à 5,08 millimètres. La figure 4 montre encore que ces lignes magnétiques 53 sont orientées à la surface du rouleau magnétique, selon des portions d'hélices de même pas, l'une de ces hélices référencée H, étant représentée en traits mixtes sur la figure 4. Dans un mode de réalisation plus particulièrement avantageux, le pas P de ces hélices est choisi de manière à être numériquement égal à la |ongueurπ D d'une section droite du cylindre 50, D étant le diamètre de ce cylindre. Dans ces conditions, l'angle sous lequel les lignes magnétiques 53 coupent les génératrices du cylindre est égal à 45 degrés. Il faut encore signaler que, comme on peut le voir sur la figure 4, les portions d'hélices formées par les différentes lignes magnétiques 53 n'ont pas toutes le même sens d'enroulement. En d'autres termes, le pas de ces portions d'hélices est tel que, sur deux bandes 52 contiguës, le pas des portions d'hélices de l'une de ces deux bandes est inverse de celui des portions d'hélices de l'autre bande. Le nombre de bandes 52 disposées sur le cylindre 50 est d'ailleurs choisi de manière à être toujours pair, si bien que la caractéristique qui vient d'être énoncé concernant le pas des portions d'hélices peut toujours être respectée.

Naturellement, diverses formes de réalisation du rouleau magnétique de l'invention peuvent être envisagées. C'est ainsi que, dans l'exemple de réalisation illustré par la figure 5, les bandes 52 de matière magnétique flexible ont chacune une longueur inférieure à la longueur du cylindre 50. Dans le cas particulier représenté sur la figure 5, la longueur de chacune des bandes 52 est égale à la moitié de celle du cylindre 50, de sorte que, lorsque deux de ces bandes, orientées de manière que leur grand côté soit parallèle à l'axe de rotation 24 du cylindre, sont placées. bout à bout sur ce cylindre, en se touchant par leur petit côté, ces deux bandes s'étendent sur toute la longueur du cylindre. En d'autres termes, si on considère le cylindre 50 divisé fictivement, perpendiculairement à son axe de rotation 24, en deux portions 50A et 50B de même longueur, chacune de ces portions de cylindre est recouverte de 2n bandes 52, 2n étant un nombre pair. Sur la figure 5, les bandes recouvrent la portion de cylindre 50A ont été référencées 52A et celles recouvrent la portion de cylindre 50B ont été référencées 52B. On voit encore, sur la figure 5, que le pas des portions d'hélices selon lequel sont orientées les lignes magnétiques 53 des bandes 52A et 52B est tel que, sur deux bandes contiguës quelconques, le pas des portions d'hélices de l'une de ces deux bandes est inverse de celui des portions d'hélices de l'autre bande.

Il faut encore signaler que, dans le cas plus général où le cylindre 50 est supposé divisé, perpendiculairement à son axe de rotation 24, en p portions égales et où la longueur de chacune des bandes 52 de matière magnétique flexible est égale à la longueur de chacune de ces p portions de cylindre, chacune de ces p portions de cylindre est recouverte par un nombre pair (égal à 2n) de bandes 52. Les 2n bandes qui recouvrent chacune des p portions de cylindre sont contiguës les unes des autres et orientées parallèlement à l'axe de rotation du cylindre. En outre, les 2n bandes d'une même portion de cylindre sont elles- mêmes contiguës aux 2n bandes de la portion de cylindre adjacente et sont alignées avec ces dernières. Les bandes 52 de matière magnétique qui recouvrent le cylindre 50 ne sont pas nécessairement constituées de matière flexible incorporant des particules magnétiques. C'est ainsi que, dans un autre mode de réalisation, ces bandes 52 pourront être constituées d'un matériau magnétique non flexible, par exemple de ferrite, moulé de manière à présenter la forme d'un cylindre creux (ou de portions de cylindre creux, telles que 52 par exemple) dont le diamètre intérieur correspond au diamètre extérieur du cylindre 50, ce cylindre creux étant magnétisé de façon à présenter, sur sa face externe, des pôles magnétiques, formant des lignes magnétiques s'étendant suivant des portions d'hélice disposées de façon analogue à celle illustrée par les figures 4 et 5.

En utilisant le rouleau magnétique qui vient d'être décrit dans un dispositif d'application du type de celui décrit dans le brevet français FR-A-2 408 462, on a effectivement constaté qu'il ne se formait pas de paquets de particules de révélateur à l'intérieur de l'auget constitué par le déflecteur et l'élément d'enregistrement et que, de ce fait, le transfert ultérieur de ces particules sur le papier n'entraînait pratiquement pas de traînées de particules, de sorte que la qualité d'impression se trouvait grandement améliorée.

Bien entendu, l'invention n'est nullement limitée aux modes de mise en oeuvre décrits et illustrés qui n'ont été donnés qu'à titre d'exemple. Au contraire, elle comprend tous les moyens constituants des équivalents techniques de ceux décrits et illustrés, considérés isolément ou en combinaison, et mis en oeuvre dans le cadre des revendications qui suivent.

## Revendications

1. Dispositif pour l'application, sur l'élément d'enregistrement (10) d'une imprimante non-impact, de particules solides de révélateur contenues dans un réservoir (15), ce dispositif comprenant, d'une part un rouleau de transport (22) disposé pour amener ces particules au voisinage de la surface de l'élément (10), d'autre part, un déflecteur (23) interposé entre cet élément et ce rouleau de transport pour recueillir les particules transportées par ce rouleau, ce déflecteur ayant l'un de ses bords (42) disposé à proximité immédiate dudit élément (10) pour constituer avec cet élément un auget (43) ayant sensiblement la forme d'un dièdre, dans lequel viennent s'accumuler les particules ainsi recueillies, cet élément état déplacé dans un sens (F) où il entraîne ces particules vers l'arête dudit dièdre, les particules entraînées au-delà de cette arête ne restant appliquées que sur les zones sensibilisées dudit élément d'enregistrement, ledit révélateur étant capable d'être attiré magnétiquement, ledit rouleau de transport (22) étant constitué par un cylindre tournant (50) revêtu, sur sa surface cylindrique extérieure, d'une matière magnétique, magnétisée de manière à présenter, sur sa face externe, des pôles magnétiques formant des lignes magnétiques équidistantes (53) dont la polarité magnétique nord (N) ou sud (S) alterne d'une ligne magnétique à l'autre, ces lignes magnétiques s'étendant suivant des portions d'hélices à pas constant, ledit dispositif étant caractérisé en ce qu'il y a une pluralité de bandes (52) de ladite matière magnétique, disposées parallèlement à l'axe de rotation (24) dudit cylindre et contiguës les unes aux autres, la disposition des hélices (H) étant telle que, sur deux bandes (52) contiguës, le pas des portions d'hélices de l'une de ces deux bandes est inverse de celui des portions d'hélices de l'autre bande.

2. Dispositif d'application selon revendication 1, caractérisé en ce que les lignes magnétiques (53) sont orientées de façon à couper les génératrices du cylindre (50) sous un angle égal à 45 degrés.

3. Dispositif d'application selon l'une quelconque des revendications 1 et 2, caractérisé en ce que chacune des bandes (52) est constituée de matière magnétique flexible et s'étend sur toute la longueur du cylindre tournant (50).

4. Dispositif d'application selon l'une quelconque des revendications 1 et 2, caractérisé en ce que, le cylindre tournant (50) étant supposé divisé, perpendiculairement à son axe de rotation (24), en p portions de cylindre (telles que 50A et 50B) de même longueur, chacune des bandes (52) constituée de matière magnétique a une longueur égale à la longueur de chacune desdites p portions de cylindre et le nombre de ces bandes (52) est égal à 2pn, de sorte que chacune de ces p portions de cylindre est recouverte par 2n desdites bandes, toutes ces bandes étant contiguës les unes aux autres.

5. Dispositif d'application selon la revendication 3, caractérisé en ce que le cylindre tournant (50) a une diamètre égal à 25 millimètres et en ce que le nombre des bandes (52) qui le recouvrent est égal à 4.

6.Dispositif d'application selon revendication 4, caractérisé en ce que le cylindre tournant (50) a un diamètre égal à 25 millimètres et en ce que le nombre des bandes (52) qui recouvrent chacune des portions de ce cylindre est égal à 4.

7. Dispositif d'application selon l'une quelconques des revendications 1 et 2 caractérisé en ce que chacune des bandes (52) est constituée de matière magnétique non flexible moulée de manière à présenter la forme d'un cylindre creux - ou de portions de cylindre creux (52) - dont le diamètre intérieur correspond au diamètre extérieur du cylindre tournant (50).

## Patentansprüche

1. Vorrichtung zum Aufbringen von in einem Behälter (15) enthaltenen Entwickler-Feststoffteilchen auf dem Aufzeichnungselement (10) eines anschlaglosen Druckers, wobei diese Vorrichtung einerseits versehen ist mit einer Transportrolle (22), welche derart angeordnet ist, dass sie diese Teilchen in die Nähe der Oberfläche des Elementes (10) befördert, und andererseits versehen ist mit einer Ablenkvorrichtung (23), welche zwischen diesem Element und der Transportrolle eingefügt ist, um die durch diese Rolle beförderten Teilchen aufzufangen, wobei diese Ablenkvorrichtung mit einem ihrer Ränder (42) in unmittelbarer Nähe des genannten Elementes (10) angeordnet ist, um mit diesem Element einen Trog (43) zu bilden, der im wesentlichen die Form eines Zweiflachs aufweist und in weichem die so eingefangenen Teilchen angesammelt werden, wobei dieses Element in einem solchen Sinne (F) bewegt wird, dass es diese Teilchen zu der Kante des genannten Zweiflachs mitnimmt, wobei die über diese Kante hinaus mitgenommenen Teilchen nur an den sensibilisierten Zonen des genannten Aufzeichnungselementes angeheftet bleiben, wobei ferner der genannte Entwickler magnetisch angezogen werden kann, die genannte Transportrolle (22) aus einem rotierenden Zylinder (50) gebildet ist, welcher auf seiner zylindrischen Aussenoberfläche mit einem magnetischen Material beschichtet ist, das derart magnetisiert ist, dass es auf seiner Aussenoberfläche Magnetpole aufweist, die äquidistante magnetische Linien (53) bilden, deren magnetische Polarität, Nord (N) oder Süd (S), von einer magnetischen Linie zur nächsten wechselt und wobei diese magnetischen Linien sich längs Teilen von Schrauben mit konstanter Steigung erstrecken, wobei ferner die Vorrichtung dadurch gekennzeichnet ist, dass mehrere Streifen (52) des genannten magnetischen Materials vorgesehen sind, die parallel zur Drehachse (24) des genannten Zylinders und aneinander anschliessend angeordnet sind, wobei die Lage der Schrauben (H) derart ist, dass auf zwei aneinander anschliessenden Streifen (52) die Steigung der Schraubenteile eines dieser zwei Streifen entgegengesetzt zu der der Schraubenteile des anderen Streifens ist.

2. Aufbringvorrichtung nach Anspruch 1 dadurch gekennzeichnet, dass die magnetischen Linien (53) derart orientiert sind, dass sie die Mantellinien des Zylinders (50) unter einem Winkel von 45° schneiden.

3. Aufbringvorrichtung nach Anspruch 1 oder 2, dadurch gekennzeichnet, dass jeder der Streifen (52) aus flexiblem magnetischen Material gebildet ist und sich über die gesamte Länge des rotierenden Zylinders (50) erstreckt.

4. Aufbringvorrichtung nach einem der Ansprüche 1 und 2, dadurch gekennzeichnet, dass bei einem rotierenden Zylinder (50), der als senkrecht zu einer Drehachse (24) in p Zylinderteile (wie 50A und 50B) von gleicher Länge unterteilt angenommen ist, jeder der Streifen (52) aus magnetischem Material eine Länge aufweist, die gleich der Länge jedes der genannten p Zylinderteile ist, und die Anzahl dieser Streifen (52) gleich 2pn ist, so dass jedes dieser p Zylinderteile durch 2n der genannten Streifen bedeckt ist, wobei alle Streifen aneinander anschliessen.

5. Aufbringvorrichtung nach Anspruch 3, dadurch gekennzeichnet, dass der rotierende Zylinder (50) einen Durchmesser von 25 mm aufweist und dass die Anzahl von ihn bedeckenden Streifen (52) gleich 4 ist.

6. Aufbringvorrichtung nach Anspruch 4, dadurch gekennzeichnet, dass der rotierende Zylinder (50) einen Durchmesser von 25 mm aufweist und dass die Anzahl von Streifen (52), die jeden Teil dieses Zylinders bedecken, gleich 4 ist.

7. Aufbringvorrichtung nach einem der Ansprüche 1 und 2, dadurch gekennzeichnet, dass jeder der Streifen (52) aus nicht flexiblem magnetischen Material gebildet ist, welches derart geformt ist, dass es die Form eines Hohlzylinders oder von Teilen des Hohlzylinders (52) aufweist, dessen Innendurchmesser dem Aussendurchmesser des rotierenden Zylinders (50) entspricht.

## Claims

1. Device forthe application, on the recording element (10) of a non-impact printer, of solid particles of developer (toner) contained in a reservoir (15), this device on the one hand comprising a transporting roller (22) arranged to carry these particles close to the surface of the element (10), and on the other hand a deflector (23) interposed between this element and this transporting roller for collection of the particles carried by this roller, this deflector having one of its edges (42) positioned in the immediate proximity of the said element (10) so that it forms with this element a trough (43) having substantially the shape of a dihedron, in which are accumulated the particles thus collected, this element being displaced in one direction (F) in which it entrains these particles towards the edge of this dihedron, the particles carried along beyond this edge remaining applied only on the sensitised areas of the said record element, the said developer being able to be attracted magnetically, the said conveyor roller (22) comprising a rotary cylinder (50) covered on its external cylindrical surface with magnetic material magnetised in such a manner that on its outer surface it has magnetic poles forming equidistant magnetic lines (53) of which the magnetic north (N) or south (S) polarity alternates from one to another, these magnetic lines extending along helix portions of constant pitch, the said device being characterised in that there is a plurality of strips (52) of the said magnetic material arranged parallel to the axis of rotation (24) of the said cylinder and contiguous to each other, the arrangement of the helices (H) being such that, on two contiguous strips (52), the pitch of the helix portions of,the one of these two strips is the opposite of that of the helix portions of the other strip.

2. Applicator device according to claim 1, characterised in that the magnetic lines (53) are so directed as to intersect the generatrices of the cylinder (50) at an angle equal to 45 degrees.

3. Applicator device according to either of claims 1 and 2, characterised in that each of the strips (52) is formed from flexible magnetic material and extends throughout the length of the rotary cylinder (50).

4. Applicator device according to either of claims 1 and 2, characterised in that, assuming the rotary cylinder (50) to be divided, perpendicular to its axis of rotation (24), into p cylinder portions (such as 50A and 50B) of the same length, each of the strips (52) formed from magnetic material has a length equal to the length of each of the said p cylinder portions, and the number of these strips (52) is equal to 2pn, so that each of these p cylinder portions is covered by 2n of the said strips, all these strips being contiguous to each other.

5. Applicator device according to claim 3, characterised in that the rotary cylinder (50) has a diameter equal to 25 mms and in that the number of strips (52) covering the same is equal to 4.

6. Applicator device according to claim 4, characterised in that the rotary cylinder (50) has a diameter equal to 25 mms and in thatthe number of strips (52) covering each of the portions of this cylinder is equal to 4.

7. Applicator device according to either of claims 1 and 2, characterised in that each of the strips (52) is formed from rigid magnetic material moulded in such a manner as to have the form of a hollow cylinder - or of hollow cylinder portions (52) - of which the inner diameter corresponds to the outer diameter of the rotary cylinder (50).
